# FASCICULE DE BREVET EUROPEEN

(11) **EP 1 172 552 B1**
(45) Date de publication et mention de la délivrance du brevet: **22.11.2006**
(21) Numéro de dépôt: 01401853.5
(22) Date de dépôt: 11.07.2001
(51) Int. Cl.: F02M 69/04, B05B 17/06, F02M 51/06, F02M 61/08

(54) **Dispositif d'injection de carburant pour moteur à combustion interne**
Brennstoffeinspritzvorrichtung für eine Brennkraftmaschine
Fuel injection device for internal combustion engine

(30) Priorité: 13.07.2000 FR 0009190
(43) Date de publication de la demande: 16.01.2002
(73) Titulaire: Renault s.a.s., 92100 Boulogne Billancourt (FR)
(72) Inventeur: Agneray, André, 92100 Boulogne Billancourt (FR); Levin, Laurent Serge François, 75015 Paris (FR)

(56) Documents cités:
- DE-A- 3 942 449
- US-A- 4 389 999
- US-A- 4 428 531

## Description

La présente invention se rapporte à un dispositif d'injection de carburant pour moteur à combustion interne destiné notamment à équiper un véhicule automobile. L'invention concerne plus particulièrement un dispositif d'injection de carburant permettant d'atomiser le carburant injecté sous forme de très fines gouttelettes selon les besoins.

Les dispositifs d'injection de carburant utilisés aujourd'hui sur les moteurs à combustion interne équipant les véhicules automobiles ou routiers, fonctionnent classiquement sur le modèle d'une vanne dont on commande en permanence l'état ouvert ou fermé, le dosage du carburant injecté se faisant alors directement par le temps d'ouverture.

De tels systèmes d'injection comprennent une pompe électrique d'alimentation en carburant qui alimente, par le canal d'une rampe de distribution, l'ensemble des injecteurs sous une pression donnée. En contrôlant électroniquement l'actionneur de la soupape de chaque injecteur, on commande le début et la durée d'ouverture de celle-ci et on détermine alors une quantité précise de carburant injecté.

Les injecteurs du type à aiguille commandée électromagnétiquement présentent des limites qui freinent les performances moteur. En particulier les temps mis pour ouvrir ou fermer les aiguilles sont encore trop élevés, d'environ 1 à 2 ms, ce qui empêche de phaser l'injection de manière idéale sur toutes les plages moteur. De plus, le temps minimum d'ouverture, qui détermine la dose minimale de carburant pouvant être injecté, est encore trop important pour certains points de fonctionnement moteur.

Les injecteurs à aiguille connus présentent par ailleurs des orifices d'injection de diamètres relativement importants pour permettre de débiter les quantités requises de carburant pour les fonctionnements à pleine charge et hauts régimes moteurs. Cette disposition génère des jets de carburant présentant des gouttes de fortes dimensions, ce qui freine la vaporisation du carburant (et donc la préparation du mélange carburé) et est à même de favoriser le phénomène de mouillage des parois.

En effet le carburant non vaporisé tend à se déposer sur les parois de la chambre de combustion. Un tel dépôt entraîne des problèmes de dosage, particulièrement aigus dans les transitoires par manque de connaissance de la quantité de carburant mélangée effectivement avec l'air dans la chambre de combustion. Ce phénomène de mouillage est l'une des causes importantes des fortes émissions de polluants lors des démarrages à froid des moteurs.

Par ailleurs, avec un injecteur classique à aiguille, à l'ouverture de l'aiguille lorsque cette dernière commence à quitter son siège, il se forme un bulbe de liquide qui disparaît lorsque l'aiguille est complètement levée, l'écoulement du fluide se régularisant alors. Ce changement dans la nature de l'écoulement rend impossible tout contrôle précis du débit instantané de l'injecteur.

Certains ont cherché à résoudre ces différents problèmes, en développant des injecteurs utilisant des actionneurs piézo-électriques pour manoeuvrer l'aiguille de façon à abaisser la durée d'ouverture et de fermeture de l'aiguille, mais de tels systèmes qui fonctionnent toujours selon le principe d'une vanne, conservent des inconvénients importants liés notamment à la dispersion importante affectant la taille des gouttes dans le jet de carburant au sortir du nez de l'injecteur. Ainsi, dans le document FR 2 758 369, un transducteur piézo-électrique sous forme de tige transmet son élongation à un poussoir coulissant qui la transmet (en poussée uniquement) lui-même à un clapet de soupape dont le retour en position de fermeture est assuré par des moyens élastiques. Une telle solution présente l'inconvénient d'un temps de réponse trop long lié à l'importance de la chaîne cinématique.

D'après les documents DE 3010985 et US 5330100 on connaît des dispositifs d'injection comportant un système d'ouverture de l'aiguille par translation associé avec un système de pulvérisation secondaire du jet en sortie du nez d'éjection, dans ces dispositifs la nappe liquide s'écoule en continu pendant tout le temps d'ouverture et est refragmentée par les vibrations générées au voisinage du nez d'éjection dès que le contact entre le liquide et l'extrémité du nez s'opère.

Un premier inconvénient de ce type de solution réside dans la faible capacité d'atomisation du liquide lorsque la nappe liquide éjectée est importante, voir une capacité d'atomisation limitée seulement à un court instant au début du contact de la nappe liquide ainsi qu'à la fin de l'éjection. Entre ces deux instants le contact se fait pendant un laps de temps trop court pour que les vibrations et déplacements générées au bout du nez d'éjection puissent : soit être transmises sous forme d'onde de surface dans le liquide ce qui le nébulise soit générer des impulsions locales sur la nappe fluide ce qui a pour effet de fragmenter la nappe fluide.

Un deuxième inconvénient de ce type de solution est un temps de réponse trop long dû au mode d'ouverture qui nécessite de translater toute la masse de l'aiguille.

D'après le document U.S 5025766 on connaît un dispositif d'injection dont le nez vibre autour d'une fréquence de 35 kHz et comportant une bille de masse donnée maintenue en appui contre le siège du nez d'injection par un ressort de précontrainte. A chaque oscillation une ouverture apparaît entre le siège du nez d'injection et la bille, permettant ainsi l'éjection d'une quantité de fluide pendant un laps de temps très court correspondant à la période d'oscillation, ce qui permet de nébuliser le liquide avec un fort taux. Mais un inconvénient tient au fait que d'une part les rebondissements de la bille sur le siège, et d'autre part le comportement oscillant du système composé de la masse de la bille et du ressort de précontrainte, ne permettent pas de contrôler rigoureusement le comportement vibratoire de l'ensemble nez-bille et donc le moment d'ouverture permettant de doser le fluide ce qui se traduit par le fait que le carburant est injecté d'une manière incontrôlée.

L'ensemble des problèmes cités précédemment se solde donc par une vaporisation du carburant pouvant être incomplète et non homogène lors de la préparation du mélange carburé dans la chambre de combustion, des dosages imprécis, avec pour conséquence une combustion incomplète se traduisant par la formation d'une quantité élevée de gaz polluants et un déficit énergétique altérant le rendement du moteur.

Le but de l'invention est de proposer un nouveau type de dispositif d'injection de carburant permettant de résoudre l'ensemble de ces problèmes, le dispositif étant apte à délivrer avec une grande précision et un temps de réponse très court un nuage de gouttes de carburant dont les tailles sont très voisines et suffisamment petites pour assurer la vaporisation complète et homogène du carburant injecté.

Le document US 4 389 999 A décrit un injecteur de carburant selon le préambule de la revendication 1 annexée.

La demanderesse a déjà proposé des dispositifs répondant au moins partiellement à ce but dans les demandes de brevet français n° 99- 04732 déposée le 15/04/1999 ainsi que dans la demande de brevet n° 99-14548 déposée le 19/11/ 1999. La présente invention vise une solution alternative.

L'invention atteint son but grâce à un dispositif d'injection de carburant tel que revendiqué dans la revendication 1 annexée.

Ainsi selon la présente invention est réalisé un dispositif d'injection dont l'ouverture au niveau du nez d'éjection est uniquement fonction de l'état dilaté ou compressé de l'aiguille formant soupape en appui au niveau du nez, la variation d'état étant générée par une source d'excitation ultrasonore commandée électriquement. Dans ce type de fonctionnement où l'ouverture se fait par déformation de l'aiguille et non plus par translation, les phénomènes d'oscillations du type masse-ressort sont supprimés. A chaque oscillation une quantité donnée d'énergie de déformation élastique est transmise dans la tige et est dépensée en dilatation-compression avec une perte due aux relaxations internes du matériau constituant la tige, le reste de l'énergie étant absorbé par l'atténuation dû à l'écrasement de la lame fluide coincée entre le nez d'éjection et la soupape formant extrémité de l'aiguille. Les oscillations se produisent à une fréquence voisine de 50 KHz ce qui permet de générer des temps d'ouverture court et ainsi d'atomiser finement le liquide éjecté.

Par ailleurs, le dispositif d'injection conforme à l'invention présente l'une ou plusieurs des caractéristiques suivantes.

Les moyens obturateurs sont formés par une tige dont une extrémité évasée forme clapet, cette tige étant montée mobile axialement à l'intérieur du transducteur et étant solidarisée élastiquement avec ce même transducteur, dans une zone située dans une partie supérieure du transducteur réalisée sous forme de cylindre moins large que le reste du transducteur.

Les moyens obturateurs formant clapet sont rappelés de manière constante contre l'extrémité de la buse servant de siège pour le clapet par un dispositif élastique de rappel pouvant être formé dans un matériau amortissant, ce dispositif élastique et amortissant supportant l'ensemble composé par les trois éléments que sont le transducteur, la tige et le clapet, ces trois éléments étant eux-mêmes solidaires élastiquement.

Les moyens obturateurs formant clapet sont ramenés contre l'extrémité de la buse après chaque ouverture par la contraction de la tige qui suit la dilatation de la tige au cours de chaque cycle de vibration.

Les moyens obturateurs formant clapet restent plaqués contre l'extrémité de la buse en dehors des phases de déformations de la tige grâce au moyen de rappel élastique et amortissant ramenant l'ensemble du transducteur, de la tige et des moyens obturateurs contre l'extrémité de la buse formant un siège pour le clapet.

Le moyen de rappel élastique et amortissant servant à appliquer les moyens obturateurs contre l'extrémité de la buse et supportant l'ensemble du transducteur et de la tige est composé dans un matériau permettant d'amortir la transmission de vibrations entre le transducteur et le corps du boîtier d'injection.

Le moyen de rappel élastique et amortissant servant à appliquer les moyens obturateurs contre l'extrémité de la buse permet de rattraper les jeux éventuels dus aux dilatations thermiques entre le transducteur, la tige et la buse d'injection, sans modification effective de la précontrainte assurant l'étanchéité.

Le boîtier d'injection renferme le transducteur, la tige et le matériau amortissant.

Un limiteur de débit est placé à l'intérieur de la buse dans l'espace annulaire compris entre la tige et la surface cylindrique interne de la buse de sorte que lors de l'éjection du fluide, le flux de liquide traversant la buse est défini de façon précise par l'espace compris entre la tige et le limiteur de débit.

Les moyens de mise en vibration cyclique de la tige sont formés par un transducteur comportant un système d'amplification mécanique et relié élastiquement à la tige pour lui transmettre les déformations amplifiées.

Pour le centrage de la tige et des moyens obturateurs au voisinage de l'extrémité de la buse il est prévu un guide annulaire comportant des canaux pour le passage du liquide contre lequel vient s'appuyer la tige de sorte que les moyens obturateurs puissent être déplacés coaxialement avec l'extrémité de la buse.

Les canaux formés dans le collet pour laisser passer le liquide peuvent servir de limiteur de débit.

Le transducteur comporte un empilement de plus de deux composants actifs.

Les composants actifs du transducteur sont formés dans un matériau piézo-électrique.

Les composants actifs du transducteur sont formés dans un matériau magnétostrictif.

La masse du transducteur associée avec la pièce d'amortissement constitue un système dissipatif ayant un temps de réponse très grand par rapport aux durées d'excitation du transducteur, de sorte que les déformations de la tige et les chocs se produisant au niveau du siège n'induisent pas de mise en mouvement du corps du transducteur ; seule l'extrémité du cylindre terminant le transducteur à sa partie supérieure oscille de part et d'autre de la position d'équilibre initiale, ces oscillations étant transmises dans la tige.

Les quantités de carburant délivrées par l'injecteur peuvent être commandées de deux manières consistant à commander un déplacement du clapet :
a) au-delà d'une valeur seuil, auquel cas la section débitante par l'ouverture est supérieure à celle du limiteur de débit et le débit de l'injecteur est alors fonction de la pression et de la section de passage du limiteur de débit de sorte que les quantités injectées sont contrôlées précisément par le nombre de cycles d'ouverture du clapet,
b) en dessous de la valeur seuil citée plus haut, la section débitante par l'ouverture est inférieure à celle du limiteur de débit et le débit instantané de l'injecteur est alors fonction à chaque oscillation de la pression et de la section de passage générée par l'ouverture de sorte que les quantités injectées sont contrôlées dans ce cas par l'amplitude de déplacement et par le nombre d'oscillations commandées permettant ainsi de réduire encore la quantité minimale injectée et d'augmenter le taux de nébulisation du liquide.

On comprendra mieux les buts, aspects et avantages de la présente invention, d'après la description donnée ci-après d'un mode de réalisation de l'invention, présenté à titre d'exemple non limitatif, en se référant aux dessins annexés, dans lesquels:
la figure 1 représente une vue d'ensemble, en coupe axiale, du dispositif d'injection selon l'invention;
les figures 2 et 3 représentent, en vue de dessus, la partie limiteur de débit et la partie guide de la tige situées dans la buse du dispositif d'injection ;
la figure 4 représente les déplacements de l'extrémité de la tige par rapport à la buse au cours du temps ;
la figure 5 est une vue en coupe axiale représentant l'implantation sur une culasse de l'injecteur représenté à la figure 1 ainsi que les éléments de commandes électriques des céramiques piézo-électriques ;

Conformément aux dessins annexés, seuls les éléments nécessaires à la compréhension de l'invention ont été représentés. De plus, pour faciliter la lecture de ces dessins, les mêmes pièces portent les mêmes références d'une figure à l'autre.

En se reportant à la figure 1, on a détaillé le corps de l'injecteur objet de la présente invention. Le corps de l'injecteur comporte essentiellement trois organes distincts coopérant les uns avec les autres.

Le premier organe se compose du boîtier d'injection 15, lequel présente une cavité intérieure 10 destinée à être remplie de carburant sous pression par l'intermédiaire d'un perçage axial 16 d'amenée du carburant venant se connecter à un circuit d'alimentation de fluide sous pression. La cavité 10 débouche à l'extrémité inférieure 6 de la buse 3 par un orifice d'injection 5.Le boîtier 15 présente à l'intérieur une partie étagée 11 sur laquelle est disposé un élément d'appui 9 composé dans un matériau amortissant, lequel élément d'appui reçoit la partie arrière 18 d'un transducteur 1.

Le deuxième organe se compose de moyens aptes à générer des vibrations dans un mode longitudinal à des fréquences ultrasonores tel qu'un transducteur 1, lequel transducteur présente une partie étagée 12 servant d'amplificateur mécanique et se termine dans la partie supérieure par un tube de forme cylindrique 2 dans lequel sont transmises les vibrations provenant du transducteur 1, l'extrémité du tube 2 présente une zone de solidarisation élastique 8 avec une tige 4 décrite plus bas de sorte que les vibrations longitudinales sont transmises dans la tige 4 à partir de son extrémité située dans la zone 8.

Le troisième organe est constitué par une tige 4 logée mobile axialement à l'intérieur de la buse 3 et dont l'extrémité inférieure de forme tronconique 7 s'étend à l'extérieur de la buse 3. Cette extrémité 7 formant clapet est adaptée pour venir en contact avec la surface intérieure de la buse 3 délimitant l'ouverture inférieure 5 de la buse 3, surface définissant un siège pour ledit clapet, et ainsi pour obturer l'orifice d'injection du carburant.

L'autre extrémité de la tige 4 est reliée élastiquement au transducteur 1 dans la zone 8 située à l'extrémité du tube 2, la liaison élastique étant assurée dans la masse du matériau par une soudure ou une liaison mécanique avec une précontrainte plus élevée que les contraintes générées dans cette zone pendant le fonctionnement du transducteur.

Le transducteur 1 est placé coaxialement avec la buse 3 par l'intermédiaire de guides 25 dans la cavité 10 du boîtier d'injection sur la pièce d'appui 9 formée dans un matériau à la fois amortissant et élastique. La pièce 9 se termine dans la zone de contact avec la partie étagée 11 du boîtier d'injection 15 par une rondelle 14 ayant des caractéristiques de frottement très faibles de sorte que le transducteur 1 puisse être quasiment libre en rotation par rapport à la buse d'injection 3.

La tige 4, traversant le transducteur 1 jusqu'à son extrémité dans la zone 8, est insérée à travers le guide 27 assurant la coaxialité des moyens obturateurs 7 formant clapet avec le siège 6 dudit clapet 7. Lorsque le clapet 7 rentre en contact avec le siège 6, une précontrainte d'une valeur fixée est exercée entre le transducteur 1 et le boîtier d'injection 15, laquelle précontrainte se traduit par une contraction du matériau 9 et une translation supplémentaire de la tige 4 par rapport au transducteur 1. La tige 4 est alors maintenue mécaniquement dans cette position et solidarisée à l'extrémité du tube 2 sur une longueur correspondant à la zone 8. Dans cette zone 8 le tube 2 se compose alors d'une partie pleine constituée du matériau de la tige 4 entourée du matériau de la partie émettrice 19 du transducteur, cette partie émettrice étant choisie préférentiellement dans le même matériau que la tige 4. La pièce 9 exerce une force de rappel élastique tendant à écarter le transducteur 1 de la buse 3 ce qui entraîne l'application de l'extrémité 7 de la tige 4, solidaire du transducteur 1, contre le siège 6.

La masse du transducteur 1 associée avec la pièce 9 d'amortissement constituent un système dissipatif ayant un temps de réponse très grand par rapport aux durées d'excitation du transducteur 1, de sorte que les déformations de la tige et les chocs se produisant au niveau du siège 6 n'induisent pas de mise en mouvement du corps du transducteur 1, seule l'extrémité du cylindre 2 oscille de part et d'autre de la position d'équilibre initiale, lesquelles oscillations sont transmises dans la tige 4.

Le transducteur 1 est dimensionné pour transmettre un maximum de contraintes au niveau de la jonction étagée 12 avec le tube ou cylindre 2, ce maximum de contraintes correspondant à un minimum d'amplitude de vibration pour le matériau.

Le transducteur 1 comporte une zone 17 constituée de composants actifs piézo-électriques ou magnétostrictifs, qui, respectivement sous l'application d'un champ électrique ou magnétique se déforment en épaisseur. Cette partie 17 est prise en sandwich entre deux autres éléments 18 et 19 constitués d'un matériau élastique. La liaison entre les éléments 17, 18 , et 19 est assurée par des moyens de précontrainte telle qu'un axe fileté 20 ou une vis. L'empilement de plusieurs composants actifs 17 permet d'additionner les déformations en épaisseur générées par chacun des anneaux, la déformation résultante du déplacement total de l'empilement d'anneaux restant en dessous de la limite de déformation élastique du moyen de précontrainte 20. La réduction du diamètre de la partie 19 à la partie 2 permet d'amplifier les déformations longitudinales générées dans la partie 19 jusque dans la zone 8 ou s'opère la transmission dans la tige 4.

Comme indiqué figure 5, le calculateur de contrôle moteur 33 envoie deux impulsions correspondant au début et à la fin de l'injection, pendant cette durée un générateur de fréquence ultrasonore 32 envoie un train d'onde (niveau 5V) à une fréquence donnée en entrée d'un amplificateur 34, lequel permet d'attaquer les céramiques piézo-électriques 17 en tension alternative (de l'ordre de +-60V) à la même fréquence ultrasonore pendant la durée d'injection.

Sous l'application d'une tension électrique sur les électrodes des céramiques piézo-électriques, celles-ci se déforment et engendrent une contrainte élastique qui se transmet jusqu'à l'extrémité du tube 2 puis cette déformation se propage dans la tige 4 jusqu'à l'extrémité 7 où sont situés les moyens obturateurs..

L'ensemble composé du transducteur 1 et de la tige 4 est dimensionné pour résonner à la fréquence d'excitation des composants actifs 17 et pour amplifier les déplacements longitudinaux jusqu'au niveau de l'extrémité inférieure de la tige 4.

La tige 4, obturant initialement l'ouverture 21 par son extrémité 7 formant clapet, se déforme sous l'impulsion qui lui est fournie lorsque l'extrémité du tube 2 se met à osciller. Cette déformation se répartit élastiquement sur toute la longueur de la tige 4 et se réfléchit à l'extrémité de la tige 4 où s'opère l'éjection. La réponse propre de la tige 4 permet de faire osciller l'extrémité 7 et ainsi de faire apparaître l'ouverture 21 de manière cyclique.

La figure 4 décrit la variation de position de l'extrémité 7 de la tige 4 (points Ai) par rapport à l'extrémité 6 de la buse 3 (points Bi) pour un cycle d'oscillation de l'ensemble résonateur.

L'ouverture de la fente annulaire 21 est donc oscillante et égale à l'amplitude de vibration du clapet 7 par rapport à l'extrémité 6 comme l'indique la figure 4. La fréquence d'ouverture de la fente dépend alors de la fréquence d'excitation choisie pour le transducteur 1.

Le temps d'ouverture minimum du dispositif d'injection est du même ordre que la période d'excitation appliquée au transducteur 1, laquelle excitation peut se faire à quelques dizaines de kilohertz, typiquement 50 kHz, ce qui autorise des temps d'ouverture minimum de l'ordre de 20 µs. Ceci permet de délivrer des micro-quantités de liquide pendant un laps de temps réduit par rapport aux dispositifs d'injection plus classiques où le temps minimum pour opérer l'ouverture et la fermeture du nez d'injection est plutôt de 300 µs. [0054]

En se reportant à la figure 5, on a représenté un mode d'implantation d'un injecteur selon l'invention dans un moteur à combustion interne de véhicule automobile.

L'alimentation en carburant du moteur est du type multipoint à commande électronique par lequel chaque chambre de combustion 35 est alimentée directement en carburant par au moins un injecteur de carburant débouchant dans la chambre.

Le corps de l'injecteur est fixé à la culasse 24 du moteur à son extrémité supérieure par des moyens non figurés, cette extrémité supérieure étant par ailleurs connectée à une conduite d'amenée du carburant 16 également non figurée.

L'étanchéité au droit du puits 31 de l'injecteur est assurée par un joint torique 29 maintenu en application entre la jonction 11 et la bordure 30 du puits d'injection 31.

Selon un mode particulier de réalisation de l'injecteur objet de la présente invention, le transducteur 1 comprend un cylindre 18 en acier de diamètre 20 mm et hauteur 25 mm comportant dans sa partie supérieure un axe fileté 20.

L'axe fileté 20 du cylindre 18 permet de précontraindre des anneaux de céramiques piézo-électriques 17 (diamètre externe 20 mm, diamètre interne 6 mm, épaisseur 2 mm) entre le cylindres 18 et la partie émettrice 19. Les céramiques sont disposées avec des polarisations anti parallèles, des électrodes 13 étant interposées entre chaque paire de céramique.

Une tige 4 en titane de diamètre 2 mm et comprenant une extrémité conique 7 de diamètre externe 5 mm est insérée dans l'axe du transducteur 1. Une rondelle élastique et amortissante 9 comporte un orifice laissant passer la tige 4 et prend appui sur la surface inférieure 11 de la cavité 10.

La tige 4 est rendue solidaire du transducteur 1 dans la zone 8 après avoir contraint la rondelle 9 jusqu'à une certaine valeur de précontrainte, le transducteur 1 restant en appui sur la rondelle 9. Cette précontrainte résiduelle permet d'appliquer l'extrémité conique 7 de la tige 4 sur la zone 6 de la buse 3, la force de contact étant alors maintenue par l'élasticité de l'ensemble tige 4 et rondelle 9. La précontrainte appliquée permet d'une part l'étanchéité de l'ouverture 21 de la buse 3 lorsque le fluide 16 est alimenté avec une pression donnée et d'autre part le rattrapage d'usure éventuelle dans la zone de contact du clapet 7 avec la buse 3.

L'élasticité du matériau dont est formée la rondelle 9 est choisie de sorte qu'il permette de rattraper des variations de longueur entre la tige 4 et la buse 3 dues à des dilatations thermiques sans modification effective de la valeur de la précontrainte assurant l'étanchéité.

La masse du transducteur et la rigidité de la rondelle 9 sont choisis pour former un système ayant un temps de réponse très grand par rapport aux durées d'excitation du transducteur de l'ordre de 1 à 20 millisecondes au maximum. Le matériau dont est constitué la coupelle peut être à base de polymères ayant un très fort taux d'atténuation des déformations élastiques en dynamique.

Lorsque l'on applique une tension variable de l'ordre de 60 volts aux bornes des céramiques par l'intermédiaire des électrodes communes 13, les céramiques se déforment en épaisseur et les déformations se transmettent dans l'ensemble de la structure.

L'amplitude d'oscillation pour une tension de 60 volts appliqués sur chaque électrode est voisine de 20 micromètres, laissant ainsi une ouverture 5 générant un film fluide dont l'épaisseur est du même ordre (20 micromètres). Ce film fluide est fragmenté par la fermeture de l'ouverture 21 qui intervient au bout d'un temps très court (toutes les 20µs).

Le dispositif permet ainsi de générer, selon les besoins, de très fines gouttelettes. La modulation de l'amplitude de l'ouverture 21 permet de moduler la taille des gouttes et ainsi le débit avec des temps de réponse de l'ordre de 20 µs.

Lorsque l'on commande un déplacement du clapet 7 au-delà d'une valeur seuil, la section débitante par l'ouverture 21 est supérieure à celle du limiteur de débit 26 et le débit de l'injecteur est alors fonction de la pression et de la section de passage du limiteur de débit 26. Les quantités injectées sont contrôlées précisément par le nombre de cycles d'ouverture et la taille des gouttes par la valeur du déplacement.

Lorsque l'on commande un déplacement du clapet 7 en dessous de la valeur seuil citée plus haut, la section débitante par l'ouverture 21 est inférieure à celle du limiteur de débit 26 et le débit instantané de l'injecteur est alors fonction à chaque oscillation de la pression et de la section de passage générée par l'ouverture 21. Les quantités injectées sont contrôlées dans ce cas par l'amplitude de déplacement et par le nombre d'oscillation commandées, la quantité minimale injectée peut encore être réduite et le taux de nébulisation du liquide augmenté.

## Revendications

1. Dispositif d'injection de carburant pour moteur à combustion interne du type qui comporte un boîtier d'injection (15) alimenté en carburant se terminant par une buse cylindrique (3) à l'extrémité de laquelle est ménagé un orifice d'injection (5), un transducteur (1) de mise en vibration cyclique disposé à l'intérieur du boîtier et piloté en durée et en intensité par le système électronique de contrôle moteur, et des moyens obturateurs (7) disposés à l'extrémité (6) de la buse (3) rappelés par des moyens élastiques de rappel contre ladite extrémité (6), les moyens élastiques de rappel étant composés d'une part d'une tige (4) dont sont solidaires lesits moyens obturables (7) et qui traverse le corps du dispositif d'injection jusqu'à une zone (8) où ladite tige est solidaire du transducteur (1) et solidarise les moyens obturateurs au transducteur, et d'autre part de moyens d'amortissement (9) de l'ensemble solidaire formé par le transducteur (1), la tige (4) et les moyens obturateurs (7) de sorte que les moyens obturateurs sont rappelés contre l'extrémité (6) de la buse, **caractérisé en ce que** la mise en vibration du transducteur génère une déformation alternée en contraction et dilatation dans la tige (4) de sorte qu'à chaque cycle de vibration la dilatation subie par la tige se traduit par un allongement de ladite tige générant un déplacement des moyens obturateurs (7), solidaires élastiquement de ladite tige, par rapport à l'extrémité de la buse (6), lequel déplacement permet de faire apparaître pendant la durée du cycle une ouverture (21) par laquelle est éjectée une quantité de carburant déterminée.

2. Dispositif d'injection de carburant selon la revendication 1, **caractérisé en ce** les moyens obturateurs (7) formant clapet sont ramenés contre l'extrémité de la buse (6) après chaque ouverture par la contraction de la tige (4) qui suit la dilatation de ladite tige au cours de chaque cycle de vibration.

3. Dispositif d'injection de carburant selon les revendications 1 à 2, **caractérisé en ce que** les moyens obturateurs formant clapet (7) restent plaqués contre l'extrémité de la buse (6) en dehors des phases de déformations de la tige (4) grâce au moyen de rappel élastique et amortissant (9) ramenant l'ensemble du transducteur (1), de la tige (4) et des moyens obturateurs (7) contre l'extrémité de la buse (6) formant un siège pour le clapet.

4. Dispositif d'injection de carburant selon la revendication 1, **caractérisé en ce que** les moyens obturateurs formés par l'extrémité évasée formant clapet (7) de la tige (4) sont solidaires élastiquement avec ladite tige (4), laquelle tige (4) est montée mobile axialement à l'intérieur du transducteur (1) et est elle-même solidaire élastiquement avec ce même transducteur (1) dans une zone (8) située dans la partie supérieure (2) du transducteur (1).

5. Dispositif d'injection de carburant selon la revendication 1, **caractérisé en ce que** les moyens de rappel élastique et amortissant (9) servant à appliquer les moyens obturateurs (7) contre l'extrémité de la buse (6) et supportant l'ensemble du transducteur (1) et de la tige (4) sont composés dans un matériau permettant d'amortir la transmission de vibrations entre le transducteur (1) et le corps du boîtier d'injection (15).

6. Dispositif d'injection de carburant selon la revendication 1, **caractérisé en ce que** la masse du transducteur (1) associée avec la pièce (9) d'amortissement constituent un système dissipatif ayant un temps de réponse très grand par rapport aux durées d'excitation du transducteur (1), de sorte que les déformations de la tige et les chocs se produisant au niveau du siège (6) n'induisent pas de mise en mouvement du corps du transducteur (1), seule l'extrémité de la partie supérieure (2) du transducteur oscille de part et d'autre de la position d'équilibre initiale, ces oscillations étant transmises dans la tige (4).

7. Dispositif d'injection de carburant selon la revendication 1, **caractérisé en ce que** les moyens de rappel élastique et amortissant (9) servant à appliquer les moyens obturateurs (7) contre l'extrémité de la buse (6) permettent de rattraper les jeux éventuels dus aux dilatations thermiques entre le transducteur (1), la tige (4) et la buse (3) sans modification effective de la précontrainte assurant l'étanchéité.

8. Dispositif d'injection de carburant selon la revendication 1, **caractérisé en ce que** les quantités de carburant délivrées par l'injecteur peuvent être commandées de deux manières consistant à commander un déplacement du clapet (7)
a) au-delà d'une valeur seuil, auquel cas la section débitante par l'ouverture (21) est supérieure à celle d'un limiteur de débit (26) et le débit de l'injecteur est alors fonction de la pression et de la section de passage du limiteur de débit (26) de sorte que les quantités injectées sont contrôlées précisément par le nombre de cycles d'ouverture du clapet (7),
b) en dessous de la valeur seuil citée plus haut, la section débitante par l'ouverture (21) est inférieure à celle du limiteur de débit (26) et le débit instantané de l'injecteur est alors fonction à chaque oscillation de la pression et de la section de passage générée par l'ouverture (21) de sorte que les quantités injectées sont contrôlées dans ce cas par l'amplitude de déplacement et par le nombre d'oscillation commandées permettant ainsi de réduire encore la quantité minimale injectée et d'augmenter le taux de nébulisation du liquide.

## Claims

1. Fuel injection device for an internal combustion engine, of the type which comprises a fuel-fed injection housing (15) terminated by a cylindrical nozzle (3) at the end of which is formed an injection orifice (5), a cyclic vibration-inducing transducer (1) arranged inside the housing and controlled in duration and intensity by the electronic control system of the engine, and shut-off means (7) arranged at the end (6) of the nozzle (3) which are returned by elastic return means against the said end (6), the elastic return means being composed, on the one hand, of a rod (4) to which are fixed the said shut-off means (7) and which passes through the body of the injection device as far as a region (8) where the said rod is fixed to the transducer (1) and secures the shut-off means to the transducer, and, on the other hand, of damping means (9) for damping the fixed assembly formed by the transducer (1), the rod (4) and the shut-off means (7), so that the shut-off means are returned against the end (6) of the nozzle, **characterized in that** the vibration inducted in the transducer generates an alternate contraction and expansion deformation in the rod (4) such that for each vibration cycle the expansion experienced by the rod is manifested by an elongation of the said rod, generating a displacement of the shut-off means (7), which are fixed elastically to the said rod, with respect to the end of the nozzle (6), which displacement makes it possible, throughout the duration of the cycle, to expose an opening (21) through which a defined quantity of fuel is ejected.

2. Fuel injection device according to Claim 1, **characterized in that** the valve-forming shut-off means (7) are returned against the end of the nozzle (6) after each opening by the contraction of the rod (4) which follows the expansion of the said rod during each vibration cycle.

3. Fuel injection device according to Claims 1 and 2, **characterized in that** the valve-forming shut-off means (7) remain pressed against the end of the nozzle (6) outside the deformation phases of the rod (4) by virtue of the damping elastic return means (9) returning the assembly consisting of the transducer (1), the rod (4) and the shut-off means (7) against the end of the nozzle (6) forming a seat for the valve.

4. Fuel injection device according to Claim 1, **characterized in that** the shut-off means (7) formed by the valve-forming flared end of the rod (4) are fixed elastically to the said rod (4), which rod (4) is mounted so that it can move axially inside the transducer (1) and is itself fixed elastically to this same transducer (1) in a region (8) situated in the upper part (2) of the transducer (1).

5. Fuel injection device according to Claim 1, **characterized in that** the damping elastic return means (9) serving to apply the shut-off means (7) against the end of the nozzle (6) and supporting the assembly consisting of the transducer (1) and the rod (4) are composed of a material which enables the transmission of vibrations between the transducer (1) and the body of the injection housing (15) to be damped.

6. Fuel injection device according to Claim 1, **characterized in that** the mass of the transducer (1) associated with the damping element (9) constitutes a dissipative system having a very high response time with respect to the excitation durations of the transducer (1), with the result that the deformations of the rod and the impacts occurring at the seat (6) do not cause the body of the transducer (1) to start moving, with only the end of the upper part (2) of the transducer oscillating on either side of the initial position of equilibrium, these oscillations being transmitted into the rod (4).

7. Fuel injection device according to Claim 1, **characterized in that** the damping elastic return means (9) serving to apply the shut-off means (7) against the end of the nozzle (6) make it possible to compensate for any play due to the thermal expansions between the transducer (1), the rod (4) and the nozzle (3) without effectively modifying the prestress ensuring the sealing function.

8. Fuel injection device according to Claim 1, **characterized in that** the fuel quantities delivered by the injector can be controlled in two ways which consist in controlling a displacement of the valve (7)
a) above a threshold value, in which case the discharging cross section through the opening (21) is greater than that of a flow limiter (26) and the injector delivery rate is then dependent on the pressure and on the passage cross section of the flow limiter (26), so that the injected quantities are precisely controlled by the number of opening cycles of the valve (7),
b) below the aforementioned threshold value, the discharging cross section through the opening (21) being smaller than that of the flow limiter (26) and the instantaneous injector delivery rate this being dependent for each oscillation on the pressure and on the passage cross section generated by the opening (21), so that the injected quantities are controlled in this case by the displacement amplitude and by the number of controlled oscillations, thereby making it possible to further reduce the minimum injected quantity and to increase the degree of liquid atomization.

## Patentansprüche

1. Brennstoffeinspritzvorrichtung für eine Brennkraftmaschine, umfassend ein Einspritzgehäuse (15), das mit Treibstoff versorgt wird und mit einer zylindrischen Düse (3) endet, an deren Ende eine Einspritzöffnung (5) angeordnet ist, einen Wandler (1) zum Versetzen in zyklische Vibration, der im Inneren des Gehäuses angeordnet ist und hinsichtlich Dauer und Stärke von dem elektronischen Kontrollsystem des Motors gesteuert wird, und Verschlussmittel (7), die am Ende (6) der Düse (3) angeordnet sind und durch elastische Rückstellmittel an das Ende (6) rückgestellt werden, wobei die elastischen Rückstellmittel einerseits aus einer Stange (4), mit der die verschließbaren Mittel (7) verbunden sind und die den Körper der Einspritzvorrichtung bis zu einer Zone (8), in der die Stange mit dem Wandler (1) verbunden ist und die Verschlussmittel mit dem Wandler verbindet, durchquert, und andererseits aus Dämpfungsmitteln (9) für die feste Einheit, die vom Wandler (1), der Stange (4) und den Verschlussmitteln (7) gebildet ist, bestehen, so dass die Verschlussmittel an das Ende (6) der Düse rückgestellt werden, **dadurch gekennzeichnet, dass** das Versetzen des Wandlers in Vibration zu einer alternierenden Verformung durch Zusammenziehen und Dehnen in der Stange (4) führt, so dass bei jedem Vibrationszyklus die von der Stange durchgemachte Dehnung zu einer Verlängerung der Stange führt, die eine Verschiebung der Verschlussmittel (7), die elastisch mit der Stange verbunden sind, in Bezug auf das Ende der Düse (6) hervorruft, wobei es diese Verschiebung ermöglicht, während der Dauer des Zyklus eine Öffnung (21) aufzumachen, durch die eine bestimmte Brennstoffmenge ausgeworfen wird.

2. Brennstoffeinspritzvorrichtung nach Anspruch 1, **dadurch gekennzeichnet, dass** die Verschlussmittel (7), die eine Klappe bilden, an das Ende der Düse (6) nach jeder Öffnung durch das Zusammenziehen der Stange (4), das auf die Dehnung der Stange während jedes Vibrationszyklus folgt, rückgestellt werden.

3. Brennstoffeinspritzvorrichtung nach den Ansprüchen 1 bis 2, **dadurch gekennzeichnet, dass** die eine Klappe (7) bildenden Verschlussmittel an das Ende der Düse (6) außerhalb der Verformungsphasen der Stange (4) dank des elastischen Rückstell- und Dämpfungsmittels (9) angelegt bleiben, das die Einheit des Wandlers (1), der Stange (4) und der Verschlussmittel (7) an das Ende der Düse (6) das einen Sitz für die Klappe bildet, rückstellt.

4. Brennstoffeinspritzvorrichtung nach Anspruch 1, **dadurch gekennzeichnet, dass** die vom erweiterten, eine Klappe (7) bildenden Ende der Stange (4) gebildeten Verschlussmittel elastisch mit der Stange (4) verbunden sind, wobei die Stange (4) axial beweglich im Inneren des Wandlers (1) montiert und selbst elastisch mit diesem selben Wandler (1) in einer Zone (8) verbunden ist, die sich im oberen Teil (2) des Wandlers (1) befindet.

5. Brennstoffeinspritzvorrichtung nach Anspruch 1, **dadurch gekennzeichnet, dass** die elastischen Rückstell- und Dämpfungsmittel (9), die dazu dienen, die Verschlussmittel (7) an das Ende der Düse (6) anzulegen und die Einheit des Wandlers (1) und der Stange (4) zu tragen, aus einem Material bestehen, das es ermöglicht, die Übertragung der Vibrationen zwischen dem Wandler (1) und dem Körper des Einspritzgehäuses (15) zu dämpfen.

6. Brennstoffeinspritzvorrichtung nach Anspruch 1, **dadurch gekennzeichnet, dass** die Masse des Wandlers (1) in Verbindung mit dem Dämpfungsteil (9) ein Ableitungssystem darstellen, das eine sehr lange Antwortzeit in Bezug auf die Erregungsdauer des Wandlers (1) hat, so dass die Verformungen der Stange und die im Bereich des Sitzes (6) hervorgerufenen Stöße nicht zu einer Bewegung des Körpers des Wandlers (1) führen, wobei nur das Ende des oberen Teils (2) des Wandlers beiderseits der ursprünglichen Gleichgewichtsposition oszilliert, wobei diese Oszillationen in die Stange (4) übertragen werden.

7. Brennstoffeinspritzvorrichtung nach Anspruch 1, **dadurch gekennzeichnet, dass** es die elastischen Rückstell- und Dämpfungsmittel (9), die dazu dienen, die Verschlussmittel (7) an das Ende der Düse (6) anzulegen, ermöglichen, das mögliche Spiel auf Grund der Wärmedehnungen zwischen dem Wandler (1), der Stange (4) und der Düse (3) ohne tatsächliche Änderung der Vorspannung, die die Dichtigkeit sichert, nachzustellen.

8. Brennstoffeinspritzvorrichtung nach Anspruch 1, **dadurch gekennzeichnet, dass** die von der Einspritzvorrichtung gelieferten Brennstoffmengen auf zwei Arten gesteuert werden können, die darin bestehen, eine Verschiebung der Klappe (7) zu steuern
a) über einen Grenzwert hinaus, in welchem Fall der Durchgangsquerschnitt durch die Öffnung (21) größer als jener eines Durchflussbegrenzers (26) ist und die Durchflussmenge der Einspritzvorrichtung nun vom Druck und vom Durchgangsquerschnitt des Durchflussbegrenzers (26) abhängt, so dass die eingespritzten Mengen genau durch die Anzahl von Öffnungszyklen der Klappe (7) kontrolliert werden,
b) unter dem oben genannten Grenzwert, in welchem Fall der Durchgangsquerschnitt durch die Öffnung (21) kleiner als jener des Durchflussbegrenzers (26) ist und die momentane Durchflussmenge der Einspritzvorrichtung nun bei jeder Oszillation vom Druck und vom Durchgangsquerschnitt, der von der Öffnung (21) erzeugt wird, abhängt, so dass die eingespritzten Mengen in diesem Fall durch die Verschiebeamplitude und die Anzahl von gesteuerten Oszillationen kontrolliert werden, wodurch die eingespritzte Mindestmenge weiter verringert und die Nebelbildungsrate der Flüssigkeit erhöht werden kann.
